# FASCICULE DE BREVET EUROPEEN

(11) **EP 0 521 771 B1**
(45) Date de publication et mention de la délivrance du brevet: **06.09.1995**
(21) Numéro de dépôt: 92401855.9
(22) Date de dépôt: 30.06.1992
(51) Int. Cl.: E01D 21/00, E01D 11/00

(54) **Procédé pour élargir la portée d'une travée de pont**
Verfahren zum Erweitern eines Brückenfeldes
Method for enlarging a bridgespan

(30) Priorité: 01.07.1991 FR 9108157
(43) Date de publication de la demande: 07.01.1993
(73) Titulaire: ENTREPRISE RAZEL FRERES, Société anonyme dite:, F-91400 Orsay (FR)
(72) Inventeur: Placidi, Michel, F-92160 Antony (FR)
(74) Mandataire: Colas, Jean-Pierre

(56) Documents cités:
- DE-B- 2 754 213
- FR-A- 2 619 840
- GB-A- 839 413

## Description

La présente invention est relative à un procédé pour augmenter la longueur d'une travée d'un pont formé d'un tablier porté par des culées et des piles, par suppression d'au moins une pile.

La présente invention a pour origine la recherche d'une solution au problème suivant : sur le trajet des voies à chaussées séparées, telles que des autoroutes ou autres voies à grande circulation, on rencontre un grand nombre de ponts par lesquels une voie préexistante, en général une route, passe au-dessus de la voie à chaussées séparées. Un grand nombre de ces ponts est constitué d'un tablier en béton, précontraint ou non, supporté par trois piles, une dans la bande centrale qui sépare les deux chaussées, et deux piles situées de part et d'autre de ces chaussées. Le tablier en béton repose, par ses deux extrémités, sur des culées. Les terrains avoisinants s'inclinent, à peu près suivant un talus naturel, entre la zone où l'extrémité du tablier repose sur la culée et le voisinage du pied de la pile la plus proche.

L'augmentation du trafic fait qu'il est souvent nécessaire, après un certain nombre d'années d'usage, d'augmenter la largeur des chaussées de la voie qui passe sous le pont. Les piles latérales constituent un obstacle à cet élargissement. Si ces piles étaient supprimées, on pourrait sans difficulté élargir les chaussées, moyennant, éventuellement, la mise en place de moyens de maintien congrus pour donner une pente plus forte aux terrains avoisinants. Le tablier doit être renforcé pour l'adapter à une portée plus grande, seules les culées et la pile centrale peuvent être en principe conservées. Cependant, si on procède à l'enlèvement du tablier existant et à la mise en place d'un nouveau tablier par glissement à partir de la région d'une des culées, la pile centrale est soumise, pendant ces opérations de glissement, à des efforts transversaux, c'est-à-dire selon la longueur du tablier, qu'elle n'est pas prévue à supporter, et qui risquent de la détruire. On est donc finalement amené à prévoir la destruction complète du pont préexistant, et la construction d'un nouveau pont. Il s'agit donc d'une opération coûteuse, et nécessitant des interruptions de longue durée sur les voies en présence.

L'invention trouve cependant des applications dans d'autres domaines, toutes les fois qu'il est nécessaire d'augmenter la longueur d'une travée de pont par suppression d'une pile supportant le tablier de ce pont.

La présente invention a pour but d'apporter à ce problème une solution limitant au maximum le coût de l'opération, et réduisant à un temps très faible les interruptions nécessaires sur les voies concernées et en particulier sur la voie à double chaussée.

Pour obtenir ce résultat, l'invention fournit un procédé pour augmenter la longueur d'une travée d'un pont formé d'un tablier supporté par des culées et des piles, par suppression d'au moins une pile, ce procédé consistant à procéder aux opérations suivantes :
a) construction d'un pylône ayant une partie supérieure qui s'étend au-dessus du niveau du tablier,
b) mise en place ou formation d'une poutre transversale, dite "chevêtre", à faible distance du sommet de la pile qu'on veut détruire, le chevêtre étant placé sous le tablier ou traversant la partie inférieure de celui-ci,
c) mise en place d'au moins un hauban reliant un point de la partie supérieure du pylône avec un point de chevêtre,
d) mise en tension du hauban jusqu'à ce que la composante verticale de la force qu'il exerce sur le chevêtre soit à peu près égale à la réaction verticale de la pile,
e) suppression de la pile.

Le pont de type traditionnel, c'est-à-dire formé d'un tablier reposant sur les piles, est ainsi transformé, au moins en partie, en un pont de type haubané.

On observera que les haubans exercent sur le tablier une force qui est oblique par rapport à la verticale, alors que la pile qu'on va détruire exerce sur ce même tablier, une force verticale. La composante horizontale de la force exercée par le hauban sur le tablier tend à mettre ce tablier en compression, et par conséquent, vient s'ajouter aux forces de précontrainte éventuellement préexistantes, et qui tendent à augmenter la résistance de ce tablier. Etant donné qu'il s'agit en général d'ouvrages de relativement faible portée, et d'autre part que, normalement, il s'agit d'ouvrages en place depuis un temps suffisant pour que le béton, à supposer que le tablier soit en béton, a suffisamment durci, cette augmentation de contrainte dans le sens horizontal peut, sans aucune difficulté, être supportée par le tablier. S'il n'en était pas ainsi, il serait facile de prévoir des câbles de précontrainte longitudinale ou des haubans complémentaires, disposés de façon à compenser la composante horizontale de la force exercée par les premiers haubans.

La mise en place du chevêtre est un élément important de l'invention. En effet, la pile intérieure supporte, normalement, le tablier sur toute la largeur de celui-ci, alors que les haubans exercent leur action seulement en des points définis de la largeur du tablier. Il est donc nécessaire de raidir et/ou supporter le tablier aux points d'attache des haubans.

Un problème peut survenir à l'occasion de l'exécution du chevêtre. Celui-ci, normalement, sera simplement une poutre transversale en béton ou métallique placée sous le tablier, sensiblement à l'endroit de la pile préexistante. Cependant, il peut arriver que la hauteur sous le tablier ne soit pas suffisante pour permettre la mise en place de cette poutre. Dans ce cas, on prévoit que le chevêtre est constitué par au moins un câble de précontrainte s'étendant d'un bord à l'autre du tablier et, au moins en partie, dans des tubes transversaux forés dans la partie inférieure du tablier.

Le chevêtre est alors constitué à partir d'une partie du tablier raidi transversalement par les câbles de précontrainte, pratiquement sans faire saillie au-dessous de la face inférieure de ce tablier.

Si la chaussée supportée par le tablier est de faible largeur, il est préférable de prévoir qu'on construit deux pylônes, un de chaque côté du tablier, et on met en place au moins un hauban entre un point de la partie supérieure d'un pylône situé d'un côté du tablier et une extrémité du chevêtre située du même côté du tablier.

Dans certains cas cependant, il peut être préférable d'opérer différemment, notamment si la voie portée par le tablier est à deux chaussées ou peut être mise à deux chaussées. Dans ce cas, on peut prévoir qu'on construit un pylône dans le plan axial du pont, et au moins un hauban relié au point de la partie supérieure du pylône avec le milieu du chevêtre, à travers le plan de la face supérieure du tablier.

Dans le cas le plus fréquent, qui est celui de l'élargissement de la portée d'un pont franchissant une voie à deux chaussées, le pylône est placé à proximité d'une pile destinée à subsister entre deux piles destinées à être supprimées, on met en place un chevêtre à proximité de chacune des piles destinées à être détruites, et les haubans relient les deux chevêtres en étant déviés à la partie supérieure du pylône.

Bien entendu, dans le cas d'une voie inférieure à deux chaussées, la pile conservée est normalement celle qui se trouve dans l'espace central entre chaussées.

Dans certains cas particuliers cependant, on peut prévoir que le pylône est placé à proximité d'une culée, et les haubans relient le chevêtre à un contrepoids situé du côté opposé du pylône, en étant déviés sur la partie supérieure de celui-ci.

Avantageusement, quand il est prévu deux pylônes et des haubans situés de chaque côté du tablier et quand le tablier est en béton, avant la mise en place du chevêtre, on établit des massifs d'ancrage en béton sur les deux bords du tablier, ces massifs étant dessinés pour contenir les points d'ancrage des extrémités des câbles de précontrainte et des haubans. On limite ainsi au maximum les travaux nécessaires.

On observera que, dans le cas d'un pont franchissant une voie à deux chaussées, la plupart des travaux sont faits en dehors des chaussées de la voie surplombée par le pont, et également de la voie qui passe sur le tablier. En effet, le ou les pylônes seront construits sur le terre-plein central, et de part et d'autre du tablier du pont, la mise en place du chevêtre, et éventuellement des massifs d'ancrage dont on vient de parler, se fera à proximité immédiate de la pile destinée à être détruite, c'est-à-dire extérieurement à la chaussée de la voie inférieure et au-dessous de la chaussée de la voie supérieure. Seule la mise en place des haubans peut nécessiter, par précaution, un arrêt momentané de la circulation sur la voie inférieure.

L'invention va être exposée de façon plus détaillée à l'aide d'un exemple pratique illustré avec les dessins, parmi lesquels :
Figure 1 est une vue en coupe et en élévation de l'ouvrage initial.
Figure 2 est une vue similaire à la figure 1 de l'ouvrage transformé conformément au procédé de l'invention.
Figure 3 est une vue en perspective partielle du même ouvrage, et
Figure 4 est une coupe transversale partielle d'un détail de l'ouvrage.

La figure 1 montre un pont formé d'un tablier 1 porté par deux piles latérales 2 et une pile centrale 3, et dont les extrémités reposent sur des culées 4. Deux chaussées 5 passent chacune entre la pile centrale 3 et une pile latérale 2, et laissent entre-elles un terre-plein central 6, à l'intérieur duquel est placée la pile centrale 3. Un fossé 7 passe entre chaque chaussée 5 et une pile latérale 2. Entre chaque culée 4 et la pile latérale 2 avoisinante, le terrain présente une pente 8 voisine d'un talus naturel.

Les figures 2 et 3 montrent l'ouvrage après sa transformation selon le procédé de l'invention. Deux pylônes 10, placés de part et d'autre de la pile centrale 3, ont été édifiés dans le terre-plein central, et fondés sur des pieux 11.

On a formé, au droit des piles latérales 2, et sur le bord extérieur du tablier, des "oreilles" latérales 12, qui sont des massifs en béton dont une coupe transversale est donnée à la figure 4. Préalablement à la remise en place des oreilles 12, on a pratiqué dans la masse du tablier 1, par forage au diamant, des trous 13, légèrement obliques par rapport à l'horizontale, c'est-à-dire qu'ils débouchent sur la face inférieure du tablier au voisinage de son plan médian. Ces trous sont forés, de préférence, dans des plans transversaux symétriques par rapport au plan médian de la pile à détruire, et à proximité de ce plan.

Dans la masse de chaque oreille 12, ont été prévus d'une part des canaux de passage de câbles 14 en prolongement des trous 13, et d'autre part, des canaux 15, situés dans un plan parallèle au plan médian du tablier 1, et obliques par rapport à l'horizontale, c'est-à-dire dirigés vers la partie supérieure du pylône 10 correspondant. Le débouché des canaux 14 et 15 à l'extérieur a été formé de façon à servir de point d'appui pour des têtes d'ancrage 16, 17, pour respectivement des câbles de précontrainte 18 placés dans les trous 13 et leur prolongement 14, et d'autre part, pour des haubans 19 qui relient entre elles deux oreilles 12 du même côté du tablier, en étant déviés à la partie supérieure du pylône 10 correspondant.

On va décrire ci-après chacune des étapes du procédé, en indiquant à chaque fois la position où se fait l'opération par rapport aux chaussées des voies intéressées :
a) opération à faire sur le terre-plein central, avec accès du personnel depuis le tablier :
   1 - fondation des deux pylônes, soit par pieux forés ou battus, comme représenté à la figure 2, soit par confection d'une semelle,
   2 - construction des deux pylônes.
b) opérations à faire sur les bas-côtés de la voie inférieure, donc avec accès par l'extérieur :
   3 - perforation des trous 13 pour les câbles 18 destinés à constituer le chevêtre incorporé.
   4. Bétonnage des oreilles latérales 12.
   5. Mise en tension des câbles 18 pour constituer les chevêtres incorporés.
c) opération à faire depuis le tablier.
   Mise en place des haubans entre les oreilles 12 et le sommet des pylônes 10.
d) opérations à faire depuis les bas côtés :
   7. Mise en tension des haubans 19 par action sur les têtes d'ancrage 17.
   8. Démolition des piles latérales.

La mise en tension des câbles 18 et des haubans 19 s'effectue avantageusement, au moins en partie, de façon progressive et simultanée, pour éviter des contraintes trop fortes sur le tablier.

La place est alors dégagée pour la mise à la pente désirée 20 du terrain au voisinage des culées 4, le déplacement en 21 du fossé 7, et l'élargissement 22 de la chaussée 5.

La suite d'opérations qu'on a décrites se rapporte à un pont dont le tablier est en béton. Bien entendu, l'invention s'applique aussi au cas où le pont est, en totalité ou en partie, métallique. En particulier, les oreilles 12 peuvent être métalliques ou en béton selon les circonstances.

En variante, si on dispose d'une hauteur suffisante sous le tablier, il peut être plus simple de constituer le chevêtre par une poutre transversale, ou plutôt deux poutres placées de part et d'autre de la pile 2 à supprimer, comme représenté en 23 à la figure 2. Cette poutre transversale 23, également, est en béton précontraint ou en métal, et comporte, incorporés à ses extrémités, des points d'ancrage pour les haubans, comme cela est décrit plus haut à propos des oreilles 12.

## Revendications

1. Procédé pour augmenter la longueur d'une travée d'un pont formé d'un tablier (1) supporté par des culées (4) et des piles (2, 3), par suppression d'au moins une pile (2),
caractérisé en ce qu'on procède aux opérations suivantes :
a) construction d'un pylône (10) ayant une partie supérieure qui s'étend au-dessus du niveau du tablier,
b) mise en place ou formation d'une poutre transversale, dite "chevêtre" (18, 23), à faible distance du sommet de la pile qu'on veut détruire, le chevêtre étant placé sous le tablier ou traversant la partie inférieure de celui-ci,
c) mise en place d'au moins un hauban (19) reliant un point de la partie supérieure du pylône avec un point du chevêtre,
d) mise en tension du ou des hauban(s) (19) jusqu'à ce que la composante verticale de la force qu'il(s) exerce(nt) sur le chevêtre soit à peu près égale à la réaction verticale de la pile,
e) suppression de la pile (2).

2. Procédé selon la revendication 1, caractérisé en ce que le chevêtre est constitué par au moins un câble de précontrainte (18) s'étendant d'un bord à l'autre du tablier et, au moins en partie, dans des tubes transversaux (13) forés dans la partie inférieure du tablier.

3. Procédé selon la revendication 1, caractérisé en ce que le chevêtre est une poutre transversale en béton ou métallique (23) placée sous le tablier.

4. Procédé selon l'une des revendications 1 à 3, caractérisé en ce qu on construit deux pylônes (10), un de chaque côté du tablier, et on met en place au moins un hauban (19) entre un point de la partie supérieure d'un pylône situé d'un côté du tablier et une extrémité du chevêtre située du même côté du tablier.

5. Procédé selon l'une des revendications 1 à 3, caractérisé en ce qu'on construit un pylône dans le plan axial du pont, et au moins un hauban relie au point de la partie supérieure du pylône avec le milieu du chevêtre, à travers le plan de la face supérieure du tablier.

6. Procédé selon l'une des revendications 1 à 5, caractérisé en ce que le pylône est placé à proximité d'une pile (3) destinée à subsister entre deux piles (2) destinées à être supprimées, on met en place un chevêtre à proximité de chacune des piles destinées à être détruites, et les haubans relient les deux chevêtres en étant déviés à la partie supérieure du pylône.

7. Procédé selon l'une des revendications 1 à 5, caractérisé en ce que le pylône (10) est placé à proximité d'une culée, et les haubans relient le chevêtre à un contrepoids situé du côté opposé du pylône, en étant déviés sur la partie supérieure de celui-ci.

8. Procédé selon les revendications 2 et 4 prises ensemble, et dans lequel le tablier est en béton, caractérisé en ce qu'avant la mise en place du chevêtre, on établit des massifs d'ancrage (12) en béton sur les deux bords du tablier, ces massifs étant dessinés pour contenir les points d'ancrage des extrémités (16, 17) des câbles de précontrainte (18) et des haubans (19).

## Claims

1. Method for increasing the length of a span of a bridge formed by a deck or platform (1) supported by abutments (4) and piers (2, 3), by removing at least one pier (2),
characterised by carrying out the following operations:
a) the construction of a tower (10) having an upper portion which extends above the level of the platform,
b) the placement or formation of a transverse beam, the so-called "joint beam" (18, 23), a short distance from the top of the pier earmarked for destruction, and said joint beam being positioned beneath the platform or crossing the lower portion thereof,
c) the placement of at least one stay cable (19) connecting a point on the upper portion of the tower with a point on the joint beam,
d) tensioning of the stay cable or cables (19) until the vertical component of the force exerted by it/them on the joint beam is approximately equal to the vertical reaction of the pier,
e) removal of the pier (2).

2. Method according to claim 1, characterised in that the joint beam is constituted by at least one pretensioning cable (18) which extends from one edge of the platform to the other and, at least in part, inside transverse tubes (13) bored in the lower portion of the platform.

3. Method according to claim 1, characterised in that the joint beam is a transverse beam (23) made of concrete or metal placed beneath the platform.

4. Method according to any of claims 1 to 3, characterised by constructing two towers (10), one to either side of the platform, and by positioning at least one stay cable (19) between a point on the upper portion of a tower situated on one side of the platform and an extremity of the joint beam situated on the same side of the platform.

5. Method according to any of claims 1 to 3, characterised by constructing a tower in the axial plane of the bridge, and at least one stay cable connects a point on the upper portion of the tower with the middle of the joint beam, through the plane of the upper surface of the platform.

6. Method according to any of claims 1 to 5, characterised by positioning the tower close to a pier (3) which it is intended to retain between two piers (2) which it is intended to remove, by placing a joint beam close to each of the piers earmarked for destruction, and by the fact that the stay cables connect the two joint beams and are deflected at the upper portion of the tower.

7. Method according to any of claims 1 to 5, characterised in that the tower (10) is positioned close to an abutment, and in that the stay cables connect the joint beam to a counterweight situated on the opposite side of the tower and are deflected at the upper part thereof.

8. Method according to claims 2 and 4 taken in combination, wherein the platform is made of concrete, characterised in that prior to placing the joint beam in position, concrete anchoring blocks (12) are set on the two edges of the platform, said blocks being designed to contain the anchorage points for the ends (16, 17) of the pretensioning cables (18) and of the stay cables (19).

## Patentansprüche

1. Verfahren zur Vergrößerung der Länge eines Feldes einer Brücke, die von einer von Widerlagern (4) und Pfeilern (2, 3) getragenen Brückentafel (1) gebildet ist, durch Entfernung mindestens eines Pfeilers (2),
dadurch gekennzeichnet, daß man folgende Arbeitsgänge vornimmt:
a) Bau eines Pylons (10), der einen oberen Teil besitzt, der sich über dem Niveau der Brückentafel erstreckt,
b) Anbringung oder Bildung eines Querträgers, "Wechselbalken" (18, 23) genannt, in einem geringen Abstand von der Spitze des Pfeilers, der zerstört werden soll, wobei der Wechselbalken unter der Brückentafel angeordnet ist oder deren unteren Teil durchquert,
c) Anbringung mindestens eines Spannseils (19), das einen Punkt des oberen Teils des Pylons mit einem Punkt des Wechselbalkens verbindet,
d) Unterspannungsetzen des oder der Spannseile (19), bis die vertikale Komponente der Kraft, die es bzw. sie auf den Wechselbalken ausüben, ungefähr gleich der vertikalen Reaktion des Pfeilers ist,
e) Entfernung des Pfeilers (2).

2. Verfahren nach Anspruch 1, dadurch gekennzeichnet, daß der Wechselbalken aus mindestens einem Vorspannkabel (18) besteht, das sich von einem Rand der Brückentafel zum anderen und mindestens teilweise in Querrohren (13) erstreckt, die im unteren Teil der Brückentafel gebohrt sind.

3. Verfahren nach Anspruch 1, dadurch gekennzeichnet, daß der Wechselbalken ein Querträger (23) aus Beton oder Metall ist, der unter der Brückentafel angeordnet ist.

4. Verfahren nach einem der Ansprüche 1 bis 3, dadurch gekennzeichnet, daß man zwei Pylone (10) baut, und zwar einen auf jeder Seite der Tafel, und mindestens ein Spannseil (19) zwischen einem Punkt des oberen Teils eines auf einer Seite der Brückentafel gelegenen Pylons und einem auf derselben Seite der Brückentafel gelegenen Ende des Wechselbalkens anbringt.

5. Verfahren nach einem der Ansprüche 1 bis 3, dadurch gekennzeichnet, daß man einen Pylon in der axialen Ebene der Brücke baut und mindestens ein Spannseil einen Punkt des oberen Teils des Pylons mit der Mitte des Wechselbalkens unter Durchquerung der Ebene der Oberseite der Brückentafel verbindet.

6. Verfahren nach einem der Ansprüche 1 bis 5, dadurch gekennzeichnet, daß der Pylon in Nähe eines Pfeilers (3) angeordnet wird, der zwischen zwei Pfeilern (2), die entfernt werden sollen, bestehen bleiben soll, man einen Wechselbalken in Nähe jedes der Pfeiler, die zerstört werden sollen, anbringt, und die Spannseile die beiden Wechselbalken verbinden, indem sie im oberen Teil des Pylons umgelenkt werden.

7. Verfahren nach einem der Ansprüche 1 bis 5, dadurch gekennzeichnet, daß der Pylon (10) in Nähe eines Widerlagers angeordnet wird und die Spannseile den Wechselbalken mit einem auf der entgegengesetzten Seite des Pylons gelegenen Gegengewicht verbinden, in dem sie an dessen oberen Teil umgelenkt werden.

8. Verfahren nach den Ansprüchen 2 und 4 zusammen, in welchem die Brückentafel aus Beton besteht, dadurch gekennzeichnet, daß man vor der Anbringung des Wechselbalkens Verankerungsblöcke (12) aus Beton auf den beiden Rändern der Brückentafel bildet, die so geformt sind, daß sie die Verankerungspunkte der Enden (16, 17) der Vorspannungskabel (18) und der Spannseile (19) enthalten.
